# FASCICULE DE BREVET EUROPEEN

(11) **EP 0 124 082 B1**
(45) Date de publication et mention de la délivrance du brevet: **25.02.1987**
(21) Numéro de dépôt: 84104678.2
(22) Date de dépôt: 26.04.1984
(51) Int. Cl.: D03D 11/00

(54) **Bande tissée notamment pour l'industrie papetière**
Gewebebahn, insbesondere für Papiermaschinen
Woven belt, especially for the paper industry

(30) Priorité: 03.05.1983 FR 8307403
(43) Date de publication de la demande: 07.11.1984
(73) Titulaire: COFPA COMPAGNIE DES FEUTRES POUR PAPETERIES ET DES TISSUS INDUSTRIELS, F-16160 Le Gond Pontouvre (FR)
(72) Inventeur: Gauthier, Maurice, F-16290 Hiersac (FR)
(74) Mandataire: Weinmiller, Jürgen

## Description

La présente invention a trait à une bande tissée à n plans de trame comportant des fils de trame et des fils de chaîne dont les extrémités sont pliées et rabattues, ladite bande comportant en outre des boucles au voisinage des pliures servant à la jonctionner, les zones voisines des pliures ayant m plans de trame.

Pour jonctionner les boucles on peut utiliser un jonc qu'on enfile dans les boucles entrelacées ou bien utiliser des spirales qui sont enfilées dans les boucles et reliées elles-mêmes par un jonc.

De telles bandes tissées sont utilisées notamment dans l'industrie papetière en particulier comme tissu sécheur.

La bande est enroulée autour des cylindres de séchage de la machine à fabriquer le papier puis ensuite jonctionnée.

Il est connu du document US-A-4315049 une bande de tissu sécheur de ce type dans laquelle les parties rabattues forment sur la bande un gonflement entraînant un risque de marquage de la feuille et une usure prématurée de cette zone. De plus les parties rabattues sont fixées sur la bande par bourrage des fils dans la bande ce qui affecte les caractéristiques de souplesse et de perméabilité à l'air.

La bande tissée selon l'invention permettant d'éviter ces inconvénients est caractérisée en ce que la zone voisine d'une pliure comporte, pour chaque rapport d'armure des fils de chaîne, un premier groupe de fils de chaîne formant une couche inférieure de p plans de trame et une couche supérieure rabattue sur la couche inférieure ayant m - p plans de trame, et un second groupe de fils de chaîne formant une couche inférieure de q plans de trame (q < p) et une couche supérieure rabattue sur la couche inférieure, ayant m - q plans de trame, certains au moins des fils de chaîne de chacun desdits groupes servant à constituer des boucles au niveau de la pliure.

Puisque p est supérieur à q, il y a (p-q) plans de trame, donc au moins un plan de trame, faisant partie de la couche inférieure du premier groupe de fils qui fait également partie de la couche supérieure du second groupe de fils, ce qui assure la cohésion de chacune des deux zones voisines des pliures.

Selon une réalisation de l'invention la zone voisine d'une pliure est plus épaisse que la bande sans rabat (m > n). Ainsi on peut employer des boucles d'une hauteur supérieure à l'épaisseur de la bande mais bien évidemment sans dépasser l'épaisseur de la zone voisine des pliures afin d'éviter le marquage du papier et l'abrasion des boucles.

Grâce à la surépaisseur des zones voisines des pliures on peut également enfiler dans les boucles des spirales ayant une hauteur supérieure à l'épaisseur de la bande sans rabat mais ne depassant pas l'épaisseur des zones voisines des pliures. Les deux spirales après entrelacement sont réunies par un jonc.

Lorsque p est choisi égal à n et que n est supérieur à 1 il est intéressant pour améliorer encore la transition de prévoir une zone adjacente de la bande sans rabat dans laquelle le premier groupe de fils de chaîne forme uniquement une couche inférieure et dans laquelle la couche inférieure du second groupe de fils de chaîne comporte r plans de trame tandis que la couche supérieure comporte n - r plans de trame, les fils du second groupe étant interrompus dans cette zone.

Selon une autre réalisation de l'invention n est supérieur à 2 et la zone voisine des pliures est de même épaisseur que le tissu (m = n).

Il faut noter par ailleurs qu'avec la bande tissée selon l'invention les fils de chaînes rabattus ne sont peu ou pas bourrés dans les couches inférieures ce qui évite des contraintes internes, sources de déformation et également des diminutions de la perméabilité à l'air dans les zones de bourrage qui causent des diminutions de la vitesse d'évaporation de l'eau de la feuille à sécher.

De plus la densité des boucles peut être très élevée. En effet chaque boucle est constituée par un fil de chaîne rabattu si bien qu'elle se trouve dans un plan perpendiculaire aux fils de trame.

Les boucles occupent ainsi un faible encombrement latéral et on peut faire des boucles avec 50⁰7₀ ou plus des fils de chaîne.

D'autre part le nombre de fils de chacun des groupe pour chaque rapport d'armure est de préférence identique de façon à répartir au mieux les efforts dans le tissu.

L'invention va maintenant être décrite plus en détail en se réferrant à des modes de réalisations particuliers cités à titre d'exemple non limitatif et representés par des dessins annexés
La figure 1 représenté une bande tissée du type connu.
La figure 2 représente une extrémité d'une bande tissée selon l'invention avec surépaisseur.
Les figures 3 à 6 représentent une préparation possible de la bande avant de la traiter par une machine à épisser.
La figure 7 représente une extrémité d'une bande tissée selon l'invention sans surépaisseur.

La bande tissée représentée sur la figure 1 est du type décrit dans le document US-A-4250822.

Les extrémités 11 de la bande 12 sont pliées rabattues et fixées par des coutures 13. Des boucles 14 sont disposées au voisinage des pliures 15, et lorsque les boucles 14 sont entrelacées on peut introduire un jonc 16 pour jonctionner le tissu.

Sur la figure 2 on a représenté l'extrémité de la bande selon l'invention.

La bande comporte deux plans de trame a, b (n = 2). Les fils de trame 17 sont figurés par des points. On a réparti l'extrémité de la bande en quatre zones A, B, C, D, la zone D comprenant les boucles. Chaque rapport d'armure des fils de chaîne comporte un premier groupe G 1 constitué de quatre fils de chaîne 1, 2, 3,4 et un deuxième groupe G2 constitué de quatre fils de chaîne 5, 6, 7, 8. L'épaisseur totale de la zone C est de trois plans de trame a, b, c (m = 3)

L'évolution du premier groupe G1 est figurée au premier plan et celle du second groupe G2 au second plan.

Les fils de chaîne 1, 2, 3,4 travaillent sur deux plans (p = 2) de trame a, b dans les zones A et B et également dans la zone C où ils forment la couche inférieure 20. Les fils de chaîne 1, 2, 3,4 passent sous deux fils de trame du plan a puis sur un fil de trame du plan b et ainsi de suite. La zone A représente la bande. Dans la zone D les fils 1 et 3 forment deux boucles tandis que les fils 2 et 4 sont repliés directement contre les fils de trame.

Les fils 1, 2, 3, 4 forment une couche supérieure 20' rabattue sur la couche inférieure 20 faisant surépaisseur sur le revers de la bande. La couche supérieure 20' est située uniquement dans la zone C et les fils 1, 2, 3,4 travaillent dans un seul plan c (m - p = 1). Chaque fil de chaîne 1, 2, 3, 4 passe successivement au-dessus de deux fils de trame et au dessous de deux fils de trame. Les fils 1 à 4 sont interrompus à la fin de la zone C.

Les fils de chaîne 5, 6, 7, 8 qui travaillent entre les deux plans a, b dans la zone A forment une couche inférieure 21 dans la zone B selon une simple couche située dans le plan a et une couche inférieure 22 dans la zone C également selon une simple couche située dans le plan a (q = 1). Les fils 5 à 8 passent successivement sous deux fils de trame puis sur deux fils de trame.

Dans la zone D les fils 5 et 7 forment deux boucles tandis que les fils 6 et 8 sont repliés directement sans formation de boucles. Les fils 5 à 8 forment une couche supérieure 22' dans la zone C en travaillant sur les deux plans b et c (m - q q = 2); ils passent sous un fil de trame du plan b puis sur deux fils de trame du plan c.

Dans la zone B les fils 5 à 8 forment une couche supérieure 21' en travaillant sur le plan b.

Ils passent au-dessus d'un fil de trame puis au-dessous de trois fils de trame successivement et ainsi de suite puis ressortent sur l'envers où ils sont coupés successivement.

Ainsi dans la zone C le plan de trame b est commun à la couche inférieure 20 du premier groupe G1 et à la couche supérieure 22' du second groupe G2.

Dans la zone B le plan de trame b est commun à la couche formée par les fils du groupe G1 et à la couche supérieure 21' formée par les fils du groupe G2.

Bien évidemment si dans la zone C il y avait quatre plans de trame on pourrait ajouter entre la zone B et la zone C une zone C' à trois plans de trame semblable à la zone C de la figure 2.

Chaque rapport d'armure comporte deux groupes G1, G2 mais il pourrait y en avoir trois et plus.

Pour que les efforts soient bien répartis au sein des zones C il est préférable que chaque groupe de fils G1, G2 en comportent le même nombre.

Pour la réalisation de la zone de jonction BCD à chaque extrémité de la bande, on peut soit partir d'une bande constituée à chaque extrémité comme zone A, les fils étant déformés lors du rétissage des zones B et C sur machine à épisser (machine retissant le tissu perpendiculairement à son sens de tissage d'origine) soit préparer lors du tissage des extrémités par action sur le dessin.

Pour le début de la bande on tisse:
. pour les fils 1 à 4 (fig.3):
- un tissu à un seul plan de trame
- un tissu à un seul plan (couche 20')
- un tissu à deux plans zone (C et B) puis le tissu A
. pour les fils 5 à 8 (fig.4):
- un tissu à deux plans (couche 22') et couche 21' après transformation
- tissu à un plan (couche 22 et 21)
- puis tissu A.

A la fin de la bande (symétrique du début) on tisse:
. pour les fils 1 à 4 (fig.5):
- tissu à deux plans de travail
- tissu à un seul plan
. pour les fils 5 à 8 (fig.6)
- tissu à un seul plan zones B et C
- tissu à deux plans (zone C couche supérieure et zone B)
- Sur la figure 7 on a représenté une bande tissée dans laquelle il n'y a pas de surépaisseur dans la zone C voisine des boucles, (m = n).

Les fils de chaîne 5 à 8 sont coupés à la fin de la zone C.

Les boucles sont faites avec 50% des fils de chaîne mais il serait possible d'augmenter encore la densite des bouches.

La bande (zone A) comporte trois plans de trame a, b, c, la zone C est semblable à celle de la figure 2 (m - n - 3). Les fils du groupe G1 forment une couche inférieure à deux plans 20 (p = 2) et une couche supérieure à un plan 20' (m - p=1).

Les fils du groupe G2 forment une couche inférieure à un plan 22 (q = 1) et une couche supérieure à deux plans 22' (m - q = 2).

Dans la zone B les fils du groupe G1 forment une couche inférieure à deux plans 23 et une couche supérieure à un plan 23'. Les fils du groupe G2 forment une seule couche à trois plans comme la bande A.

Sur les figures 2 et 7 on n'a représenté qu'une extrémité de la bande mais il est clair que l'autre extrémité est constituée de préférence d'une façon semblable pour que les zones comportant les boucles puissent le mieux coopérer au jonctionnement de la bande.

## Revendications

1/ Bande tissée à n plans de trame (a, b) destinée notamment à être utilisée dans l'industrie papetière comportant des fils de trame (17) et des fils de chaîne (1, 2, 3, 4, 5, 6, 7, 8) dont les extrémités sont pliées et rabattues, ladite bande tissée comportant en outre des boucles (14) au voisinage des pliures (15) servant à la jonctionner, les zones (C) voisines des pliures ayant m plans de trame (a, b, c), caractérisée en ce que la zone voisine (C) d'une pliure (15) comporte, pour chaque rapport d'armure des fils de chaîne, un premier groupe (G1) de fils de chaîne (1, 2, 3, 4) formant une couche inférieure (20) de p plans de trame (m > p > 1) et une couche supérieure (20') rabattue sur la couche inférieure (20) ayant m - p plans de trame, et un second groupe (G2) de fils de chaîne (5, 6, 7, 8) formant une couche inférieure (22) de q plans de trame (1 _{<} q < p) et une couche supérieure (22') rabattue sur la couche inférieure (22), ayant m - q plans de trame, certains au moins des fils de chaîne (1, 3, 5, 7) de chacun desdits groupes (G1, G2) servant à constituer des boucles (14) au niveau de la pliure (15).

2/ Bande tissée selon la revendication 1, caractérisée en ce que la zone (C) voisine des pliures (15) est plus épaisse que la bande sans rabat (A) (m > n).

3/ Bande tissée selon la revendication 2, caractérisée en ce que p est choisi égal à n, avec n > 1.

4/ Bande tissée selon la revendication 3, caractérisée en ce qu'elle comporte une zone adjacente (B) de la bande sans rabat (A) dans laquelle le premier groupe (G1) de fils de chaîne forme uniquement une couche inférieure et dans laquelle la couche inférieure (21) du second groupe (G2) de fils de chaîne comporte r plans de trame tandis que la couche supérieure (21') comporte n - r plans de trame, les fils du second groupe (G2) étant interrompus dans cette zone (B).

5/ Bande tissée selon la revendication 1, caractérisée en ce que n est supérieur à 2 et en ce que la zone (C) voisine des pliures est de même épaisseur que la bande sans rabat (A) (m = n).

6/ Bande tissée selon l'une des revendications précédentes, caractérisée en ce que chaque groupe (G1, G2) comprend le même nombre de fils de chaîne.

## Patentansprüche

1. Gewebtes Band mit n Schußebenen (a,b), das insbesondere dazu bestimmt ist, in der Papierindustrie verwendet zu werden, mit Schußfäden (17) und Kettfäden (1, 2, 3, 4,5,6,7, 8), deren Enden gefaltet und umgeschlagen sind, wobei das gewebte Band außerdem Schlaufen (14) in der Nähe der Falze (15) aufweist, die sie verbinden und wobei die den Falzen nahen Bereiche (C) n Schußebenen (a, b, c) aufweisen, dadurch gekennzeichnet, daß der einem Falz (15) benachbarte Bereiche (C) für jeden Bewehrungsrapport der Kettfäden eine erste Gruppe (G1) von Kettfäden (1, 2, 3, 4), die eine untere Schicht (20) von p Schußebenen (m > p > 1) und eine obere, auf die untere Schicht (20) umgeschlagene Schicht (20') mit m-p Schußebenen bildet, und eine zweite Gruppe (G2) von Kettfäden (5, 6, 7, 8) aufweist, die eine untere Schicht (22) von q Schußebenen (1 < q < p) und eine obere, auf die untere (22) umgeschlagene Schicht (22') mit m-q Schußebenen bildet, wobei zumindest einige der Kettfäden (1, 3, 5, 7) jeder dieser Gruppen (G1, G2) dazu dient, Schlaufen (14) in Höhe des Falzes (15) zu bilden.

2. Gewebtes Band nach Anspruch 1, dadurch gekennzeichnet, daß der Bereich (C) in der Nähe der Falze (15) dicker als das Band ohne Umschlag (A) ist (m > n).

3. Gewebtes Band nach Anspruch 2, dadurch gekennzeichnet, daß p gleich n gewählt wird, mit n > 1.

4. Gewebtes Band nach Anspruch 3, dadurch gekennzeichnet, daß es einen an das Band ohne Umschlag (A) angrenzenden Bereich (B) aufweist, in dem die erste Gruppe (G1) von Kettfäden nur eine untere Schicht bildet und in dem die untere Schicht (21) der zweiten Gruppe (G2) von Kettfäden r Schußebenen aufweist, während die obere Schicht (21') n-r Schußebenen aufweist und die Fäden der zweiten Gruppe (G2) in diesem Bereich (B) unterbrochen sind.

5. Gewebtes Band nach Anspruch 1, dadurch gekennzeichnet, daß n größer als 2 ist und daß der Bereich (C) in der Nähe der Falze von gleicher Dicke wie das Band ohne Umschlag (A) ist (m = n).

6. Gewebtes Band nach einem der vorhergehenden Ansprüche, dadurch gekennzeichnet, daß jede Gruppe (G1, G2) die gleiche Anzahl von Kettfäden aufweist.

## Claims

1. A woven band with n woof planes (a, b) particularly destined to be used in the papermaking industry, comprising woof threads (17) and warp threads (1, 2, 3, 4, 5, 6, 7, 8), the ends of which are pleated and folded back, said woven band further comprising loops (14) near the folds (15) serving to join them, the zones (C) neighbouring the folds having m woof planes, characterized in that the zone (C) near a fold (15) comprises, for each armouring repeat of warp threads, a first group (G1) of warp threads (1, 2, 3,4) forming a lower layer (20) of p woof planes (m > p > 1) and an upper layer (20') folded back on the lower layer (20) having m-p woof planes, and a second group (G2) of warp threads (5, 6, 7, 8) forming a lower layer (22) of q woof planes (1 < q < p) and an upper layer (22') folded back on the lower layer (22) having m-q woof planes, some at least of the woof threads (1, 3, 5, 7) of each of said groups (G1, G2) serving to constitute loops (14) at the level of the fold (15).

2. A woven band according to claim 1, characterized in that the zone (C) neighbouring the folds (15) is thicker than the band without fold (A) (m > n).

3. A woven band according to claim 2, characterized in that p is chosen equal to n, with n > 1.

4. A woven band according to claim 3, characterized in that it comprises a zone (B) adjacent to the band without fold (A) in which the first group (G1) of warp threads forms only a lower layer and in which the lower layer (21) of the second group (G2) of woof threads comprises r warp planes whereas the upper layer (21') comprises n-r warp planes, the threads of the second group (G2) being interrupted in this zone (B).

5. A woven band according to claim 1, characterized in that n is higher than 2 and in that the zone (C) neighbouring the folds is of the same thickness as the band without fold (A) (m = n).

6. A woven band according to any one of the preceding claims, characterized in that each group (G1, G2) comprises the same number of warp threads.
